# EUROPÄISCHE PATENTSCHRIFT

(11) **EP 3 336 482 B1**
(45) Veröffentlichungstag und Bekanntmachung des Hinweises auf die Patenterteilung: **07.08.2019**
(21) Anmeldenummer: 16405034.6
(22) Anmeldetag: 15.12.2016
(51) Int. Cl.: F42C 14/02, F42C 15/00, F42B 27/00

(54) **VERFAHREN UND VORRICHTUNG ZU SICHERUNG UND ENTSICHERUNG EINES WURFKÖRPERS**
METHOD AND DEVICE FOR ENABLING AND DISABLING THE SAFETY OF A MANUALLY LAUNCHED PROJECTILE
MÉTHODE ET DISPOSITIF POUR ENCLENCHER OU INHIBER LA SÉCURITÉ D'UN PROJECTILE LANCÉ MANUELLEMENT

(43) Veröffentlichungstag der Anmeldung: 20.06.2018
(73) Patentinhaber: RUAG Ammotec AG, 3602 Thun (CH)
(72) Erfinder: Muster, Michael, 3322 Urtenen-Schönbühl (CH); Grünig, Markus, 3636 Längenbühl (CH); Spatz, Peter, 3185 Schmitten (CH)
(74) Vertreter: Schmid, Nils T.F.

(56) Entgegenhaltungen:
- WO-A1-02/103279
- DE-A1-102009 059 951
- GB-A- 518 934
- GB-A- 2 262 330

## Beschreibung

Die vorliegende Erfindung bezieht sich auf ein Verfahren nach Patentanspruch 1 und eine Vorrichtung nach Anspruch 3 gemäss deren Oberbegriffen.

Wurfkörper werden im militärischen Bereich oft mit Pyrotechnik, mit Gasgeneratoren oder als Blendgranaten ausgestaltet. Die vorliegende Erfindung bezieht sich auf eine Sicherungs- und Entsicherungsvorrichtung für derartige Wurfkörper, ist aber nicht auf diese beschränkt. Ebenfalls gelten die weit verbreiteten Handgranaten als Wurfkörper, wobei deren Initiierung zeitlich definiert, verzögert nach dem Wurf, erfolgt. Dies ist u.a. bei einem Zündsystem nach DE -A1- 10 2009 059 951 der Fall.

Die Initiierung einer Zündkette in einer Handgranate nach DE -A1- 10 2009 059 951 erfolgt über ein schwenkbar gelagertes Schlagstück und ist über einen Bügel mittels Sicherungsclip und Sicherungssplint vor einer unbeabsichtigten Initiierung gesichert.

Nachteilig bei dieser Art Sicherung ist deren nicht ergonomische Handhabung und die relativ hohe Bauhöhe der Vorrichtung. Dies beeinträchtigt einerseits die Entsicherung und anderseits den Wurf des Körpers durch vorhandene Asymmetrien. Zudem kann ein einmal entsicherter Wurfkörper, falls notwendig kaum wieder gesichert werden.

Es ist daher Aufgabe der Erfindung diese Nachteile zu beheben und eine möglichst kompakte Integration der Sicherungs- und Entsicherungsvorrichtung in den Wurfkörper zu ermöglichen und dessen Handhabung zu vereinfachen und sicherer auszugestalten.

Nachfolgend werden an Hand von Zeichnungen Ausführungsbeispiele zum erfindungsgemässen Verfahren dargestellt. Für gleichwirkende Teile sind gleiche Bezugsziffern verwendet. Es zeigen:
- Fig. 1: das Prinzip eines Wurfkörpers, mit einem im Handgriff integrierten System zu dessen Sicherung und Entsicherung, in einer Teil-Schnittdarstellung,
- Fig. 2: ein Teil des Handgriffs nach Fig. 1, in Draufsicht,
- Fig. 3: eine erste Variante einer erfindungsgemäss gesicherten Handgranate, mit einem entsprechenden Formkörper zu deren Betätigung,
- Fig. 4: die Handgranate Fig. 3 im entsicherten Zustand, mit entferntem Formkörper und Federbügel,
- Fig. 5: eine Schnittdarstellung der Handgranate nach Fig. 3, im gesicherten Zustand,
- Fig. 6: die Handgranate nach Fig. 4 bei deren Initiierung, in Teil-Schnittdarstellung mit in Gehäuse eingelassener Kulisse,
- Fig. 7: den Schlagmechanismus im Zustand nach Fig. 6, in Draufsicht,
- Fig. 8 bis Fig. 10: Schnittdarstellungen des Formkörpers nach Fig. 3 mit einer Blattfeder mit Druckpunkt, bei dessen Entsicherung in signifikanten Einzelschritten, wobei:
- Fig. 8: die gesicherte Ausgangslage am Formkörper,
- Fig. 9: den Formkörper im eingerückten Zustand und
- Fig. 10: den aktivierten Zündmechanismus mit entferntem Formkörper zeigen, sowie
- Fig. 11: eine zweite Variante des Formkörpers mit einer Blattfeder mit zwei zueinander parallelen Druckpunkten,
- Fig. 12 bis Fig. 15: Schnittdarstellungen einer dritten Variante eines Formkörpers mit einer Kulissenführung, wobei:
- Fig. 12: die gesicherte Ausgangslage am Formkörper,
- Fig. 13: dessen Positionierung vor dem Einschieben in die Kulisse, bei gedrückter Taste,
- Fig. 14: den eingerückten Zustand des Formkörpers vor dessen Abzug und
- Fig. 15: den Formkörper nach der Entsicherung zeigen.

In Figur 1 ist ein Wurfkörper mit einer Wirkladung 21 - beispielsweise Capsaicin (Tränengaswirkung) - schematisch dargestellt. In einem stielartigen Handgriff 210 ist in Schieberform ein seitlich geführter Formkörper 1a eingesetzt, der durch eine wellenförmige Blattfeder 2 im Handgriff 210 gesichert ist. Durch Drücken einer Taste 1a' mit Rippen 1a' lässt sich der Formkörper in Abzugs- und Abwurfrichtung A entfernen; vgl. Fig. 2. Dadurch wird die Voraussetzung für eine Initiierung geschaffen. Die Initiierung der Wirkladung 21, kann durch notorisch bekannte Mittel zusätzlich gesichert und/oder verzögert aktiviert werden. Je nach Zündertyp wird ein federbelasteter Schlaghammer oder ein federbelastetes Piezokristall zur Zündung verwendet. Die Wahl ob eine Zündung mechanisch-/pyrotechnisch oder elektrisch-/pyrotechnisch erfolgen soll hängt weitgehend von der Art der Wirkladung 21 und von der Einsatzdoktrin des Wirkkörpers ab und ist nicht Gegenstand der Erfindung.

In Fig. 3 ist eine erfindungsgemäss gesicherte Handgranate dargestellt. Ein Formkörper 1b mit Wangen 1b' ist über einem Gehäuse 4, mit einem an sich bekannten Bügel 5, aufgeschoben und sichert diesen. Eine im Formkörper 1b angeordnete Blattfeder 2 drückt mit ihrer Welle auf den Bügel 5 und verhindert dessen ungewolltes Verrücken, zusammen mit einem innenseitig angeordneten Kulissenauszug 3. Eine zusätzliche Sicherung erfolgt durch einen Federbügel, Clip 7 genannt. Am Bügel 5 sind eine Ausbuchtung 5' und eine Verstärkungssicke 9 ersichtlich. Zusätzlich ist eine Bohrung 12 für eine Transportsicherung mittels Draht und Plombe vorgesehen.

Fig. 4 zeigt die Handgranate im entsicherten Zustand kurz vor deren Wurf: Der aus Federstahl bestehende Clip 7 und der aus einem handelsüblichen thermisch beständigen Kunststoff bestehende Formkörper 1b sind abgenommen. - Zur Verhinderung einer vorzeitigen Zündung muss - hier nicht gezeichnet - die Wurfhand den Bügel 5, vor dem Wurf, am Wirckörper 8 anpressen.

Ersichtlich ist hier eine durch den Clip 7 freigelegte Einschnürung 10 am Bügel 5. Vorteilhafterweise wird der Clip 7 erst nach dem Abnehmen des Formkörpers 1b vom Hals 8' und von der Einschnürung 10 entfernt. - Dies ermöglicht gefahrlos den Formkörper 1b wieder aufzusetzen und die Granate zu sichern, falls der Wurf im letzten Augenblick, aus irgendwelchen Gründen, nicht erfolgen soll.

Aus Fig. 4 ist zu entnehmen, dass im Gehäuse 4 die Kulisse 3' in Form einer horizontalen und zwei vertikalen Nuten eingelassen ist in der der Formkörper 1b mit seinen Zapfen 13 gleitfähig geführt ist. Durch die Blattfeder 2 werden die Zapfen 13 in der in Fig. 3 gezeichneten Lage gehalten. Durch orthogonales Drücken des Formkörpers 1b mit einer Kraft P und gleichzeitigen Schiebens in Abzugs- und Abwurfsrichtung A erfolgt die Entsicherung, wie in Fig. 4 gezeigt.

In der Schnittdarstellung Fig. 5 ist die Handgranate nach Fig. 3 im gesicherten Zustand gezeichnet. - Weggelassen wurde aus zeichnerischen Gründen der Clip 7. Hier ist ersichtlich, wie die Feder 2 im Formstück 1b gelagert ist und wie diese den horizontalen Teil des Bügels 5 belastet. Dadurch ist das Formstück 1b frontseitig am Schutzrahmen 4' des Gehäuses 4 anliegend. Die Entsicherungsmöglichkeit der Handgranate ist durch Drücken mit einer Kraft P mittels der Handfläche und gleichzeitigem Abzug in Richtung A aufgezeigt. Zusätzlich sieht man die Lage des Andzündhütchens, Zündpille 19, das Schlagstück 6, den Hammer 15 mit seiner Nietbefestigung 16 und eine Torsionsfeder 17 (Schenkelfeder) auf einer Achse 18. Das Ganze ist auf einer Zündkette 20 mit einer oberen Gewindeverbindung 22 und einer unteren Gewindeverbindung 23 gelagert. Die Zündkette 20 ragt weit in die Wirkladung 21 (Sprengladung) hinein.

Fig. 6 zeigt das Prinzip der Initiierung der Zündkette 20, wobei das Formstück 1b bereits entfernt ist; angedeutet sind dessen Gehäuse 4 und die Lage der Kulisse 3'. Ersichtlich ist das Schlagstück 6, nach seiner Schwenkbewegung S. Der Bügel 5 wird hierbei aus seiner Lagerung, der Schwenkachse 24, geworfen; er fliegt in Richtung F, vgl. Fig. 5.

Die Draufsicht Fig. 7 lässt erkennen, dass das Schlagstück 6 bei seiner Schwenkbewegung durch eine Aussparung 25 im Gehäuse 4 geführt ist.

Die Figuren 8 bis 10 zeigen den Verfahrensablauf in seinen Einzelheiten:
Der gesicherte Zustand nach Fig. 3 ist in der Schnittdarstellung nach Fig. 8 in Detail ersichtlich, dieser Zustand ist als Pos. 1 bezeichnet. Fig. 9 zeigt den Vorgang, wenn eine Handfläche mit einem Druck P auf das Formstück 1b presst; dabei rücken die Zapfen 13 aus der vertikalen Kulisse 3 heraus, Pos. 2. Fig. 10 zeigt den Vorgang nach der anschliessenden horizontalen Verschiebung des Formkörpers 1b in Abzugsrichtung A; die Initiierung der Zündpille 19 erfolgt. Der Initiierungsvorgang, nach dem Abwurf des Formkörpers 1b, ist mit Pos. 4 bezeichnet.

Fig. 11 ist analog zu Fig. 5 gezeichnet, jedoch ist hier im Formkörper 1c Blattfeder 2', welche zwei Wellen bildet, eingelassen. Daher ergeben sich am Bügel 5 zwei Druckbereiche D1, D2, was die Betätigung des entsprechenden Formkörpers 1c erleichtert und trotzdem genügend grosse Anpresskräfte am Bügel 5 ergibt. Dementsprechend genügt hier die Betätigung des Formkörpers 1c mittels eines Fingers über eine Taste T (in orthogonaler Richtung) und Verschieben in Richtung A.

Fig. 12 bis Fig. 15 zeigen eine alternative Lösung mit einer Kulisse 3"' in einem Gehäuse 4' und mit einer Kulissenplatte 26 im Formkörper 1c. In Fig. 12 ist die Sicherungsposition Pos. 1, in Fig. 13 die ausgerückte Position Pos. 2, in Fig. 14 der Abzugsvorgang Pos. 3 sowie in Fig. 15 der Abwurfvorgang Pos. 4 dargestellt.

In Pos. 1 ist die Kulissenplatte 26 oberhalb der Kulisse 3'" im Gehäuse 4 gelagert, wodurch eine horizontale Verschiebung gesperrt ist. Ein durch einen Finger ausgeübter Druck P auf der Taste T genügt um ein Einfedern des Formkörpers 1c in die Pos. 2 zu erreichen. In dieser Position lässt sich der Formkörper 1c innerhalb der Kulisse 3"' in Richtung A verschieben. Der Vorgang des Verschiebens des Formkörpers 1c ist in Fig. 14 als Pos. 3 bezeichnet. Nach Fig. 15 erfolgt die Initiierung, weil der Formkörper 1c in Abzugs- und Abwurfrichtung A vom Gehäuse 4 entfernt ist: Pos. 4.

Der Erfindungsgegenstand lässt sich leicht mit notorisch bekannten Sicherungsmitteln kombinieren und zeichnet sich u.a. durch die Möglichkeit zur einfachen, erneuten Sicherung durch Auf- bzw. Einschieben des Formkörpers aus.

Vorzugsweise wird daher der Sicherungsbügel 7 (Fig. 3 und Fig. 4) erst unmittelbar vor dem Wurf der Handgranate abgezogen. - Grundsätzlich liesse sich auch dieser Bügel 7 (Clip) wieder, Lage unabhängig auf den Hals 8' "clippen", dies unter Voraussetzung, dass der Bügel 5 in seiner Ruhelage, Fig. 1, gehalten ist.

Der Erfindungsgegenstand zeichnet sich durch seine kompakte und einfache Bauweise aus und erlaubt eine ergonomische und intuitive Handhabung der Handgranate.

Die Gesamtsicherheit der Handgranate lässt sich durch eine logisch verknüpfte, pyrotechnische Zündkette nach WO -A1-2016/091988 gegenüber dem Stand der Technik (DE -A1-10 2009 059 951) erheblich verbessern.

### Bezeichnungsliste

- 1a: Formkörper (schieberartig)
- 1a': Taste / Rippen
- 1b: Formkörper mit Blattfeder 2
- 1b': Seitenwangen des Formkörpers 1b
- 1c: Formkörper mit Blattfeder 2'
- 2: Blattfeder (eine Wellenform)
- 2': Blattfeder (zwei Wellen)
- 3: Kulissenauszug
- 3',3": Kulissen
- 3"': Kulissenplatte
- 4: Gehäuse
- 4': Schutzrahmen an 4
- 5: Bügel
- 5': Ausbuchtung für 15
- 6: Schlagstück
- 7: Federbügel / Clip
- 8: Wirkkörper
- 8': Hals an 8
- 9: Verstärkungssicke
- 10: Einschnürung an 5 für Clip
- 11: Bohrung für Federachse
- 12: Bohrung für Transportsicherung (Draht mit Plombe)
- 13: Zapfen (Gleitkörper)
- 15: Hammer
- 16: Niete / Befestigung von 15
- 17: Torsionsfeder (Schenkelfeder)
- 18: Federachse
- 19: Anzündhütchen / Zündpille
- 20: Zündkette
- 21: Wirkladung / Sprengladung
- 22: oberes Gewinde (-Verbindung)
- 23: unteres Gewinde (-Verbindung)
- 24: Schwenkachse für 5
- 25: Aussparung für 17
- 26: Kulissenplatte

- 210: Handgriff (stielartig)
- A: Abzugs- und Abwurfrichtung
- D1,D2: Druckbereiche von 2'
- F: Flugrichtung von 5
- P: Druck von Finger (oder Handfläche)
- Pos. 1 bis Pos. 4: Sicherungs- bzw. Entsicherungszustände
- S: Schwenkbewegung von 6
- T: Taste in 1c

## Patentansprüche

1. Verfahren zur Sicherung- und Entsicherung eines Wurfkörpers mit einem an einem Gehäuse des Wurfkörpers angeordneten, federbelasteten, Schlagstück (6), das auf eine Zündkette (20) wirkt und mit mechanischen Mitteln niedergehalten wird und bei einer Entsicherung das Schlagstück (6) freigegeben wird und dieses eine Zündkette (20) initiiert, **dadurch gekennzeichnet, dass** das Schlagstück (6) durch ein in Abzugs- und Abwurfsrichtung linear verschiebbares Formstück (1a, 1b, 1c) in einer Sicherungsposition gehalten wird, dass zur Initiierung des Wurfkörpers in einem ersten Schritt dieses Formstück (1a, 1b, 1c) durch eine manuelle, orthogonal zu dessen Deckfläche orientierte Verschiebung aus der Sicherungsposition ausgerückt wird und unter Einhaltung des ausgerückten Zustands in einem weiteren Schritt in Abzugs- und Abwurfsrichtung linear verschoben und vom Gehäuse des Wurfkörpers entfernt wird und dass anschliessend manuell weitere Sicherungsmittel das Schlagstück (6) zur Aktivierung der Zündkette (20) entsichert werden.

2. Verfahren nach Anspruch 1, **dadurch gekennzeichnet, dass** zur erneuten Sicherung das Formstück (1a, 1b, 1c) auf das Gehäuse aufgesetzt wird und manuell in die orthogonale, linear verschiebliche Position gebracht wird.

3. Vorrichtung zur Durchführung des Verfahrens nach den Ansprüchen 1 und 2, zur Sicherung- und Entsicherung eines Wurfkörpers mit einem an einem Gehäuse des Wurfkörpers angeordneten, federbelasteten, Schlagstück (6), das auf eine Zündkette (20) wirkt und mit mechanischen Mittel niederhalten wird und bei einer Entsicherung das Schlagstück (6) freigegeben wird und dieses eine Zündkette (20) initiiert, **dadurch gekennzeichnet, dass** ein durch eine Blattfeder (2,2') belasteter Formkörper (1a,1b,1c) vorgesehen ist, der in Abzugs- und Abwurfsrichtung linear verschiebbar ist, und der durch eine zu dessen Deckfläche orthogonal ausgeübte Kraft (p), aus einer Sicherungsposition, in eine verschiebliche Position, einfedert und dass bei konstanter Kraft (p) der Formkörper (1a,1b,1c) in linearer Abzugs- und Abwurfsrichtung, in Abzugs- und Abwurfposition schiebbar ist, so dass die weitere Entsicherung erfolgen kann.

4. Vorrichtung nach Anspruch 3, **dadurch gekennzeichnet, dass** der Formkörper (1a) in die Oberfläche eines Handgriffs (210) eingelassen und in linearer Richtung (A) am Ende des Handgriffs (210) entfernbar ist.

5. Vorrichtung nach Anspruch 3, **dadurch gekennzeichnet, dass** der Formkörper (1b) auf einem Bügel (5) einer Handgranate, mittels einer Blattfeder (2) drückt und dessen Schwenkbewegung verhindert.

6. Vorrichtung nach Anspruch 4, **dadurch gekennzeichnet, dass** der Formkörper (1b) durch einen Kulissenauszug (3) in einem Gehäuse (4) gelagert und gesichert ist.

7. Vorrichtung nach Anspruch 3, **dadurch gekennzeichnet, dass** der Formkörper (1c) eine Kulissenplatte (26) aufweist, die in ihrer Sicherungsposition am Gehäuse (4) anliegt und im Entsicherungszustand in einen Führungsschlitz (3") dringt.

8. Vorrichtung nach Anspruch 3, **dadurch gekennzeichnet, dass** diese im entsicherten Zustand mit einem Schlagstück (6) ein Anzündhütchen (19) einer pyrotechnischen Zündkette (20) initiiert.

9. Vorrichtung nach Anspruch 3, **dadurch gekennzeichnet, dass** diese im entsicherten Zustand mit einem Schlagstück (6) ein Piezokristall einer elektrisch-/pyrotechnischen Zündkette (20) initiiert.

10. Vorrichtung nach Anspruch 5, **dadurch gekennzeichnet, dass** diese als zusätzliche Sicherung einen Federbügel (7) aufweist, der partiell formschlüssig um einen Hals (8') und um den Bügel (5) geführt ist.

## Claims

1. Method for locking and unlocking a throw-object with a spring-strained cocking piece (6), arranged at the housing of the throw-object, acting at an ignition chain, **characterized in that** the cocking piece (6) is held in the locking position by a linearly shiftable shaped piece (1a, 1b, 1c) in the trigger and throw direction, which is, for the ignition of the throw-object, disengaged in the first measure of said shaped piece (1a, 1b, ic) by a manual, orthogonal towards its top area oriented shift from the locking position and being linearly shifted in the second measure in the trigger and throw direction while maintaining the disengaged state and being removed from the housing of the throw-object and other locking devices manually unlocking the cocking piece (6) for activating the ignition chain (20).

2. Method according to claim 1, **characterized in that** shaped piece (1a, 1b, ic) is put on the housing for another locking being manually inserted into the orthogonal, linearly shiftable position.

3. Fixture for executing the methods according to claims 1 and 2, for the locking and unlocking of the throw-object with a spring-strained cocking piece (6), arranged at the housing of the throw-object, acting at an ignition chain and being held down by mechanical means and releasing a cocking piece (6) when unlocked and this igniting an ignition chain (20), **characterized in that** a leaf spring-strained shaped piece (1a, 1b, ic) is provided, being linearly shiftable in the trigger and throw direction, and which, by a force (p) acting orthogonaly to its top area, springs from locking position in a shiftable position and that the shaped piece (1a, 1b, ic) is shiftable in the trigger and throw direction on constant force (p), so that the further unlocking can take place.

4. Fixture according to claim 3, **characterized in that** the shaped piece (1a) is inserted into the surface of the handle (210) and being removable in linear direction (A) at the end of the handle (210).

5. Fixture according to claim 3, **characterized in that** the shaped piece (1b) presses on a shackle (5) of a hand grenade by a leaf spring (2) and inhibiting its piloting movement.

6. Fixture according to claim 4, **characterized in that** the shaped piece (1b) is stored and locked in the housing (4) by a gate lift (3).

7. Fixture according to claim 3, **characterized in that** the shaped piece (1c) has a gate plate (26), which abuts at the housing (4) in its locking position and penetrates into a guiding slot (3") in unlock-state.

8. Fixture according to claim 3, **characterized in that** a cocking piece (6) initiates an ignition cap (19) of a pyrotechnical ignition chain (20) in unlocked state.

9. Fixture according to claim 3, **characterized in that** this initiates a piezzo crystal of an electric/pyrotechnic ignition chain (2) in unlocked state.

10. Fixture according to claim 3, **characterized in that** this provides a spring shackle (7) for additional locking, which is guided partly form-fittingly around a neck (8') and the shackle (5).

## Revendications

1. Procédé, destiné à bloquer et à débloquer un projectile, pourvu d'une pièce de percussion (6) soumise à ressort, placée sur un corps du projectile qui agit sur une chaîne d'amorçage (20) et qui est maintenu abaissé par des moyens mécaniques et qui se libère lors d'un déblocage de la pièce de percussion (6) et celle-ci initiant une chaîne d'amorçage (20), **caractérisé en ce que** la pièce de percussion (6) est maintenue dans une position de blocage par une pièce façonnée (1a, 1b, 1c) déplaçable de manière linéaire dans la direction d'éjection et de lancement, **en ce que** pour l'initiation du projectile, dans une première étape, on désenclenche ladite pièce façonnée (1a, 1b, 1c) de la position de blocage par un déplacement manuel, orienté en direction orthogonale par rapport à sa surface de recouvrement et sous respect de l'état désenclenché, dans une étape suivante, on la déplace de manière linéaire dans la direction d'éjection et de lancement et retirée du corps du projectile et **en ce que** dans la suite, on débloque manuellement d'autres moyens de blocage de la pièce de percussion (6), pour activer la chaîne d'amorçage (20).

2. Procédé selon la revendication 1, **caractérisé en ce que** pour un blocage réitéré, on emboîte la pièce façonnée (1a, 1b, 1c) sur le corps et on l'amène manuellement dans la position orthogonale, linéairement déplaçable.

3. Dispositif, conçu pour réaliser le procédé selon les revendications 1 et 2, destiné à bloquer et à débloquer un projectile, pourvu d'une pièce de percussion (6) soumise à ressort, placée sur un corps du projectile qui agit sur une chaîne d'amorçage (20) et qui est maintenu abaissé par des moyens mécaniques et qui se libère lors d'un déblocage de la pièce de percussion (6) et celle-ci initiant une chaîne d'amorçage (20), **caractérisé en ce qu'**il est prévu un corps façonné (1a, 1b, 1c) susceptible d'être soumis à un ressort à lame (2, 2'), qui est déplaçable de manière linéaire dans la direction d'éjection et de lancement et qui par une force (p) exercée de manière orthogonale à sa surface de recouvrement se rabat d'une position de blocage dans une position déplaçable et **en ce qu'**en présence d'une force (p) constante, le corps façonné (1a, 1b, 1c) est susceptible d'être poussé dans la direction d'éjection et de lancement dans une position d'éjection et de lancement, de sorte que le déblocage ultérieur puisse avoir lieu.

4. Dispositif selon la revendication 3, **caractérisé en ce que** le corps façonné (1a) est incorporé dans la surface d'une poignée (210) et est susceptible de se retirer dans la direction linéaire (A) sur l'extrémité de la poignée (210).

5. Dispositif selon la revendication 3, **caractérisé en ce que** le corps façonné (1b) appuie sur un étrier (5) d'une grenade au moyen d'un ressort à lame (2) et empêche le déplacement en pivotement de celui-ci.

6. Dispositif selon la revendication 4, **caractérisé en ce que** le corps façonné (1b) est logé et bloqué dans un corps (4) par un prolongement coulissant (3).

7. Dispositif selon la revendication 3, **caractérisé en ce que** le corps façonné (1c) comporte une plaque coulissante (26), qui dans sa position de blocage est adjacente au corps (4) et dans un état de déblocage, pénètre dans une fente de guidage (3")

8. Dispositif selon la revendication 3, **caractérisé en ce que** dans l'état débloqué, il initie à l'aide d'une pièce de percussion (6) une amorce (19) d'une chaîne d'amorçage pyrotechnique (20).

9. Dispositif selon la revendication 3, **caractérisé en ce que** dans l'état débloqué, il initie à l'aide d'une pièce de percussion (6) un cristal piézoélectrique d'une chaîne d'amorçage électrique/pyrotechnique (20).

10. Dispositif selon la revendication 5, **caractérisé en ce qu'**il comporte en tant que blocage supplémentaire un étrier à ressort (7) qui est guidé partiellement par complémentarité de forme autour d'un collet (8') et autour de l'étrier (5).
